# EUROPÄISCHE PATENTSCHRIFT

(11) **EP 4 097 037 B1**
(45) Veröffentlichungstag und Bekanntmachung des Hinweises auf die Patenterteilung: **26.03.2025**
(21) Anmeldenummer: 21720245.6
(22) Anmeldetag: 19.04.2021
(51) Int. Cl.: B65H 29/64, B65H 29/24, B65H 29/32

(54) **VERFAHREN UND VORRICHTUNG ZUM VEREINZELN VON PLATINEN**
METHOD AND DEVICE FOR INDIVIDUALIZING PLATES
PROCÉDÉ ET DISPOSITIF PERMETTANT D'INDIVIDUALISER DES PLAQUES

(30) Priorität: 24.04.2020 DE 102020111238
(43) Veröffentlichungstag der Anmeldung: 07.12.2022
(73) Patentinhaber: Schuler Pressen GmbH, 73033 Göppingen (DE)
(72) Erfinder: SUMMERER, Matthias, 90518 Altdorf (DE); SEITZ, Alexander, 91054 Erlangen (DE)
(74) Vertreter: Dr. Gassner & Partner mbB
(86) Internationale Anmeldenummer: PCT/EP2021/060113
(87) Internationale Veröffentlichungsnummer: WO 2021/213990

(56) Entgegenhaltungen:
- EP-A1- 3 254 992
- WO-A1-2009/105608
- DE-B- 1 282 556

## Beschreibung

Die Erfindung betrifft ein Verfahren und eine Vorrichtung zum Vereinzeln von Platinen.

Aus der US 2016/0318126 A1 sind ein Verfahren und eine Vorrichtung zum Vereinzeln von Platinen bekannt. Dabei wird ein Blechband kontinuierlich in einer Transportrichtung zu einer Laserschneidstation transportiert. In der Laserschneidstation wird das Blechband mittels zumindest eines Schneidlasers mitlaufend geschnitten. Es wird ein geschnittenes Blechband gebildet, welches die Platinen und an die Platinen angrenzende Restplatinen umfasst. Das geschnittene Blechband wird stromabwärts der Laserschneidstation auf einem ersten Transportband in die Transportrichtung transportiert. Anschließend werden die Platinen mittels eines Roboters vom ersten Transportband abgehoben und einer Sammelstation, beispielsweise einem Stapler, zugeführt.

Zum Abheben der Platinen mittels des Roboters ist es erforderlich, am Ende des Roboterarms ein an die Geometrie der jeweiligen Platine angepasstes spezifisches Saugwerkzeug anzubringen. Bei einer Änderung der Geometrie der Platine muss entweder das Saugwerkzeug entsprechend angepasst oder es muss ein anderes Saugwerkzeug am Ende des Roboterarms angebracht werden. Das ist zeit- und kostenaufwändig.

Zur Erzielung einer möglichst hohen Herstellungsrate an Platinen wird das Blechband meist so schnell durch die Laserschneidstation transportiert, dass zum Abheben der Platinen mehrere Roboter erforderlich sind. Das erhöht weiter den Aufwand sowie den Platzbedarf der bekannten Vorrichtung.

Die gattungsgemäße Druckschrift WO 2009/105608 A1 offenbart ein Verfahren zum Schneiden von Platinen. Dabei wird ein kontinuierlich gefördertes Blechband in einer Transportrichtung mittels zweier Laserschneidstationen geschnitten. Eine erste Laserschneidstation befindet sich am Eingang einer ersten Fördervorrichtung, eine zweite Laserschneidstation befindet sich am Ausgang einer zweiten Fördervorrichtung. Das Blechband wird mittels der Laserschneidstationen in Platinen geschnitten. Die Platinen werden nachfolgend in die Transportrichtung abtransportiert.

Die DE 1 282 556 beschreibt eine Vorrichtung zum selektiven Fördern und Stapeln von mit einem Abstand nacheinander zugeführten Platinen. Die Platinen werden in Abhängigkeit einer gemessenen Dicke unterschiedlichen Stapelpositionen zugeführt. Die bekannte Vorrichtung eignet sich nur zum selektiven Fördern und Stapeln von Platinen mit einer einheitlichen vorgegebenen Geometrie.

Das Dokument EP 3 254 992 A1 betrifft eine Transportvorrichtung für den hängenden Transport von insbesondere als Blechplatinen ausgeführten Transportgütern mittels Unterdruck mit zumindest einer Bandfördereinrichtung mit zumindest einem umlaufenden Transportriemen, der längs einer Unterdruckkammer geführt ist, derart, dass eine der Unterdruckkammer zugewandte Rückseite des Transportriemens gegenüberliegend einer Kammeröffnung der Unterdruckkammer angeordnet ist, und eine Kontaktseite des Transportriemens zur Ausbildung von Haltekräften zwischen der Kontaktseite des Transportriemens und einer Kontaktseite des Transportgutes mit zwischen der Rückseite und der Kontaktseite des Transportriemens ausgebildeten Saugöffnungen versehen ist.

Aufgabe der Erfindung ist es, die Nachteile nach dem Stand der Technik zu beseitigen. Es sollen insbesondere ein Verfahren und eine Vorrichtung angegeben werden, mit denen bei vermindertem Aufwand Platinen und daran angrenzende Restplatinen voneinander getrennt sowie die Platinen vereinzelt werden können. Nach einem weiteren Ziel der Erfindung soll die Herstellungsrate zur Herstellung der Platinen erhöht werden.

Die Aufgabe wird durch die Merkmale der Ansprüche 1 und 10 gelöst. Zweckmäßige Ausgestaltungen der Erfindung ergeben sich aus den Merkmalen der abhängigen Patentansprüche.

Erfindungsgemäß wird ein Verfahren zum Vereinzeln von Platinen mit folgenden Schritten vorgeschlagen:
Kontinuierliches Fördern eines Blechbands in einer Transportrichtung zu einer Laserschneidstation,
mitlaufendes Schneiden des Blechbands mittels zumindest eines Schneidlasers, wobei ein geschnittenes Blechband aus aufeinanderfolgenden Abschnitten gleicher Schneidgeometrie gebildet wird, wobei jeder der Abschnitte zumindest eine Platine und zumindest eine an die Platine angrenzende Restplatine umfasst,

Transportieren des geschnittenen Blechbands auf einem ersten Transportband in die Transportrichtung,

Übernehmen des geschnittenen Blechbands vom ersten Transportband mittels eines mit Unterdruck betriebenen Saugförderers,
hängendes Transportieren des geschnittenen Blechbands mittels des Saugförderers in die Transportrichtung,
separates Abwerfen der zumindest einen Restplatine eines jeden Abschnitts durch ein erstes Unterbrechen des Unterdrucks in vorgegebenen Bereichen des Saugförderers,

Transportieren der zumindest einen Platine eines jeden Abschnitts in Überdeckung mit einem zweiten Transportband und Abwerfen der zumindest einen Platine vom Saugförderer durch ein zweites Unterbrechen des Unterdrucks, und liegendes Transportieren der vom Saugförderer nacheinander abgeworfenen Platinen in der Transportrichtung zu einer Sammelstation.

Durch das mitlaufende Schneiden wird das Blechband wiederholend in Abschnitte mit einer sich in Transportrichtung erstreckenden vorgegebenen Länge geschnitten. Die vorgegebene Länge wird auch als "Teilungslänge" bezeichnet.

Jeder Abschnitt weist die gleiche Schneidgeometrie auf. D. h. in jedem der Abschnitte wird durch die Schneidgeometrie ein Muster gebildet, welches sich im darauffolgenden Abschnitt in identischer oder nahezu identischer Weise wiederholt.

Innerhalb eines Abschnitts wird durch zumindest einen Schnitt zumindest eine Platine und eine daran angrenzende Restplatine hergestellt. Die zumindest eine Platine und die zumindest eine Restplatine haben üblicherweise eine voneinander verschiedene Geometrie. Die in jedem der Abschnitte gebildete zumindest eine Platine bildet ein sogenanntes "Gutteil", wohingegen die Restplatine als Schrott verworfen wird.

Mit der vorgegebenen Erfindung gelingt es vorteilhafterweise ohne großen technischen Aufwand, innerhalb eines Abschnitts die eine Platine von der zumindest einen Restplatine zu separieren.

In Abkehr vom Stand der Technik werden die Platinen und zumindest ein Teil der Restplatinen bzw. das geschnittene Blechband mittels eines Saugförderers vom ersten Transportband übernommen und hängend in Transportrichtung transportiert. Während des hängenden Transports der Platinen werden ausschließlich die Restplatinen vom Saugförderer abgeworfen. Die Platinen werden zunächst weiter in Überdeckung mit einem zweiten Transportband hängend transportiert und anschließend vom Saugförderer durch ein zweites Unterbrechen des Unterdrucks auf das zweite Transportband abgeworfen.

Es ist nicht mehr erforderlich, zum Vereinzeln der Platinen Roboter mit spezifisch an die Geometrie der Platinen angepassten Saugwerkzeugen vorzusehen. Der vorgeschlagene Saugförderer ermöglicht ein Abwerfen von Restplatinen jeglicher Geometrie, ohne dass dessen Aufbau geändert werden muss. Der Saugförderer kann vorteilhafterweise mit derselben Transportgeschwindigkeit betrieben werden, wie das erste Transportband. Wenn beispielsweise zur Erhöhung der Herstellungsrate bei geometrisch einfach gestalteten Platinen die Transportgeschwindigkeit des ersten Transportbands erhöht wird, kann ohne weiteres die Transportgeschwindigkeit des Saugförderers entsprechend angepasst werden.

Ein geeigneter Saugförderer ist beispielsweise aus der EP 1 355 838 B1 bekannt. Bei dem bekannten Saugförderer ist zwischen zwei parallel angeordneten Transportbändern ein Unterdruckkanal vorgesehen. Bei an den Transportbändern liegenden Blechteilen bildet sich im Unterdruckkanal nach dem Venturi-Prinzip ein dynamischer Unterdruck aus, wodurch die Blechteile an die Transportbänder gezogen werden.

Zur Durchführung des erfindungsgemäßen Verfahrens werden vorteilhafterweise mehrere in einer senkrecht zur Transportrichtung verlaufenden y-Richtung nebeneinander angeordnete Saugförderer verwendet. Ein Abstand der Saugförderer ist in der y-Richtung veränderbar, so dass der Saugförderer an die Geometrie der Platinen und/oder Restplatinen angepasst werden kann.

Nach einer vorteilhaften Ausgestaltung weist der Saugförderer zum Unterbrechen des Unterdrucks eine Vielzahl von Druckluftstoß-Einrichtungen auf, welche aufeinanderfolgend in Transportrichtung und in der quer zur Transportrichtung sich erstreckenden y-Richtung angeordnet sind, wobei jede Druckluftstoß-Einrichtung wahlweise über ein separat steuerbares Ventil zur Erzeugung eines Druckluftstoßes mit einer Druckluftquelle verbindbar ist. Der Saugförderer weist also ein zweidimensionales Array aus Druckluftstoß-Einrichtungen auf, welche wahlweise und separat in Abhängigkeit einer vorbestimmten Geometrie der zumindest einen Restplatine zum Abwurf derselben ansteuerbar sind.

Der Unterdruck wird vorteilhafterweise durch Erzeugen eines mittels einer Druckluftstoß-Einrichtung erzeugten Druckluftstoßes unterbrochen. Infolgedessen kann vorteilhafterweise eine Vorrichtung zur Erzeugung des Unterdrucks kontinuierlich betrieben und zur Versorgung der übrigen Bereiche des Saugförderers verwendet werden.

Nach einer weiteren vorteilhaften Ausgestaltung werden in Abhängigkeit einer Geometrie der zumindest einen Restplatine in einem zur Herstellung der Platinen hergerichteten CAM-System bestimmte Druckluftstoß-Einrichtungen ausgewählt und an eine Steuerung übergeben. Im CAM-System können beispielsweise die zumindest eine Restplatine und/oder die zumindest eine Platine markiert werden. Mittels eines geeigneten Computerprogramms werden sodann die zu einem Abwurf der jeweiligen Restplatinen korrespondierenden Druckluftstoß-Einrichtungen ausgewählt. Die Information der ausgewählten Druckluftstoß-Einrichtungen wird an eine Steuerung bzw. Maschinensteuerung übergeben. - Das ermöglicht schnell und einfach eine Programmierung zum Vereinzeln der Platinen.

Vorteilhafterweise werden die ausgewählten Druckluftstoß-Einrichtungen zum Abwurf der zumindest einen Restplatine mittels der Steuerung in Abhängigkeit des Transportwegs des Blechbands zur Erzeugung eines Druckluftstoßes angesteuert. D. h. die Steuerung steuert die ausgewählten Druckluftstoß-Einrichtungen zur Erzeugung eines Druckluftstoßes genau dann an, wenn das Blechband in Transportrichtung einen bestimmten Transportweg zurückgelegt hat. Der Transportweg ist dabei vorteilhafterweise so bemessen, dass sich dann die abzuwerfende Restplatine genau gegenüber den ausgewählten Druckluftstoß-Einrichtungen des Saugförderers befindet. Durch eine Ansteuerung der Druckluftstoß-Einrichtungen wird der Unterdruck unterbrochen und die Restplatine vom Saugförderer abgeworfen.

Zweckmäßigerweise werden die Restplatinen in eine Restplatinen-Abführvorrichtung abgeworfen, welche zwischen dem ersten und dem zweiten Transportband angeordnet ist. In der Restplatinen-Abführvorrichtung werden die Restplatinen zweckmäßigerweise mittels einer Zerkleinerungsvorrichtung zerkleinert. Die zerkleinerten Restplatinen können sodann mittels eines Förderbands einem Schrottbehälter zugeführt werden.

Nach einer besonders vorteilhaften Ausgestaltung der Erfindung ist eine erste Transportgeschwindigkeit des ersten Transportbands und des Saugförderers kleiner als eine zweite Transportgeschwindigkeit des zweiten Transportbands. D. h. die vom zweiten Transportband übernommenen Platinen werden beschleunigt. Infolgedessen ist ein Abstand der auf dem zweiten Transportband abgelegten aufeinander folgenden Platinen größer als im geschnittenen Blechband. Das vereinfacht ein Handling der Platinen, beispielsweise ein Sammeln, Stapeln u. dgl.

Zweckmäßigerweise werden die Platinen in einer stromabwärts des zweiten Transportbands vorgesehenen Sammelstation gestapelt. Die Sammelstation kann auch mehrere Stapler umfassen, welche wechselweise Platinen aufnehmen.

Nach weiterer Maßgabe der Erfindung wird eine Vorrichtung zum Vereinzeln von Platinen vorgeschlagen, umfassend:
eine Fördervorrichtung zum kontinuierlichen Fördern eines Blechbands in einer Transportrichtung zu einer Laserschneidstation,
eine Laserschneidstation mit zumindest einem Schneidlaser zum mitlaufenden Schneiden des Blechbands, so dass ein geschnittenes Blechband aus aufeinanderfolgenden Abschnitten gleicher Schneidgeometrie gebildet wird, wobei jeder der Abschnitte zumindest eine Platine und zumindest eine an die Platine angrenzende Restplatine umfasst,
ein erstes Transportband zum Transportieren des geschnittenen Blechbands stromabwärts der Laserschneidstation in die Transportrichtung,
einen mittels Unterdruck betriebenen Saugförderer zum Übernehmen des geschnittenen Blechbands vom ersten Transportband und zum hängenden Transportieren des geschnittenen Blechbands in die Transportrichtung,
eine Einrichtung zum separaten Abwerfen der zumindest einen Restplatine eines jeden Abschnitts durch ein erstes Unterbrechen des Unterdrucks in vorgegebenen Bereichen des Saugförderers,
ein in teilweiser Überdeckung mit dem Saugförderer angeordnetes zweites Transportband zur Aufnahme der vom Saugförderer durch ein zweites Unterbrechen des Unterdrucks abgeworfenen zumindest einen Platine und zum liegenden Transportieren der nacheinander abgeworfenen Platinen in der Transportrichtung zu einer Sammelstation.

Bei der Fördervorrichtung kann es sich beispielsweise um eine Walzenrichtmaschine und/oder ein Paar einander gegenüberliegende Transportwalzen handeln. Eine Laserschneidstation mit zumindest einem Schneidlaser zum mitlaufenden Schneiden eines Blechbands ist nach dem Stand der Technik allgemein bekannt. Es wird beispielhaft verwiesen auf die DE 10 2010 042 067 A1 sowie die WO 2009/105608 A1.

Wegen der Ausgestaltung des Saugförderers wird auf die vorangegangenen Ausführungen verwiesen. Es können in y-Richtung mehrere nebeneinander angeordnete Transportvorrichtungen verwendet werden, wie sie beispielsweise aus der EP 1 355 838 B1 bekannt sind. Erfindungsgemäß sind die bekannten Transportvorrichtungen so modifiziert, dass sie in Transportrichtung hintereinander eine Vielzahl von Druckluftstoß-Einrichtungen aufweisen. Indem mehrere Transportvorrichtungen in y-Richtung nebeneinander angeordnet sind, ergibt sich ein Array von Druckluftstoß-Einrichtungen, welches sich in Transportrichtung und in y-Richtung erstreckt. Die Druckluftstoß-Einrichtungen bilden also ein zweidimensionales Feld. Zum Abwurf von Restplatinen können Teilabschnitte des Felds, welche sich in Überdeckung mit der jeweiligen Restplatine befinden, zur Erzeugung von Druckluftstößen angesteuert werden.

Wegen der weiteren Ausgestaltungen der Vorrichtung wird auf die vorangegangenen Erläuterungen zu den Merkmalen des Verfahrens verwiesen, welche sinngemäß auch Merkmale der Vorrichtung bilden.

Nachfolgend wird ein Ausführungsbeispiel der Erfindung anhand der Zeichnungen näher erläutert. Es zeigen:
- Fig. 1: ein Blockschaltbild einer Vorrichtung,
- Fig. 2: eine perspektivische Ansicht eines Saugförderers,
- Fig. 3: eine Schnittansicht gemäß Fig. 2,
- Fig. 4: eine Draufsicht gemäß Fig. 2,
- Fig. 5: eine Detailansicht gemäß Fig. 3,
- Fig. 6: eine Detailansicht gemäß Fig. 5,
- Fig. 7: eine erste Schnittansicht durch eine Druckluftstoß-Einrichtung,
- Fig. 8: eine Schnittansicht gemäß der Schnittlinie A - A in Fig. 7,
- Fig. 9: ein Blechband mit einer ersten Schneidkontur und
- Fig. 10: ein Blechband mit einer zweiten Schneidkontur.

Fig. 1 zeigt in einem Blockschaltbild eine Vorrichtung zum Vereinzeln von Platinen. Mit dem Bezugszeichen 1 ist eine Fördervorrichtung bezeichnet, bei der es sich beispielsweise um eine Walzenrichtmaschine handeln kann. Das Bezugszeichen 2 bezeichnet ein Blechband, welches einer Laserschneidstation 3 zugeführt wird. In der Laserschneidstation 3 wird das Blechband in Platinen P und angrenzende Restplatinen RP geschnitten. Das geschnittene Blechband 2 wird mit einem stromabwärts der Laserschneidstation 3 vorgesehenen ersten Transportband 4 in Transportrichtung T transportiert.

Mit dem Bezugszeichen 5 ist ein Saugförderer bezeichnet, welcher stromabwärts des ersten Transportbands 4 angeordnet ist. Mittels des Saugförderers 5 werden die Platinen P sowie die Restplatinen RP übernommen und hängend in Transportrichtung T transportiert.

Das Bezugszeichen 6 bezeichnet ein zweites Transportband, welches stromabwärts des Saugförderers 5 angeordnet ist. Mit dem zweiten Transportband 6 werden die vereinzelten Platinen P einer stromabwärts nachgeordneten Sammelstation 7 zugeführt. - Die Restplatinen RP werden in einer (hier nicht sichtbaren) Zerkleinerungseinrichtung zerkleinert und als Schrott S abgeführt.

Die Fig. 2 bis 5 zeigen im Detail die Anordnung aus erstem Transportband 4, Saugförderer 5 und zweitem Transportband 6. Der Saugförderer 5 ist aus einer Mehrzahl von in y-Richtung nebeneinander angeordneter Saugfördereinrichtungen 7a gebildet. Die Fig. 3 und 5 zeigen jeweils Schnittansichten durch eine der Saugfördereinrichtungen.

Jede der Saugfördereinrichtungen 7a weist zwei parallel zueinander angeordnete, umlaufende Transportbänder 8 auf, zwischen denen sich ein Unterdruckkanal 9 befindet. Vom Unterdruckkanal 9 erstrecken sich in Transportrichtung T hintereinander eine Vielzahl von Saugleitungen 10, welche - wie in den Figuren gezeigt ist - verzweigt sein können. Die Saugleitungen 10 münden gegenüberliegend des Unterdruckkanals 9 in einem Ansaugkanal 11 (siehe Fig. 7 und 8).

Wie insbesondere aus Fig. 5 hervorgeht, ist der Saugförderer 5 so angeordnet, dass ein erster Abschnitt A1 sich im Wesentlichen zwischen dem ersten Transportband 4 und dem zweiten Transportband 6 befindet. Ein zweiter Abschnitt A2 des Saugförderers 5 erstreckt sich stromabwärts des ersten Abschnitts A1 und überdeckt abschnittsweise das zweite Transportband 6.

Im ersten Abschnitt A1 sind in Transportrichtung T eine größere Anzahl von Saugleitungen 10 pro Längeneinheit vorgesehen, als im zweiten Abschnitt A2.

Wie insbesondere aus den Fig. 7 und 8 zu erkennen ist, mündet in jede der Saugleitungen 10 eine Druckluftleitung 11a, welche mit einer (hier nicht gezeigten) Druckluftquelle verbunden ist. In die Druckluftleitung 11a ist jeweils ein Ventil (hier nicht gezeigt) eingeschaltet, so dass jede der Saugleitungen 10 wahlweise und separat mit Druckluft beaufschlagt werden kann.

In den Fig. 2 und 3 ist mit dem Bezugszeichen 12 eine Zerkleinerungseinrichtung bezeichnet, welche am Ende einer Gleitfläche 13 vorgesehen ist. Die Gleitfläche 13 erstreckt sich vom stromabwärtigen Ende des ersten Transportbands 4 abwärts in Richtung zur Zerkleinerungseinrichtung 12.

Die Fig. 9 zeigt eine Draufsicht auf eine erste Schneidkontur eines Blechbands 2 in einem CAM-System. Innerhalb der Platinen P sind hier kleine Restplatinen RP vorgesehen.

Fig. 10 zeigt eine zweite Schneidkontur eines Blechbands 2. Hier sind innerhalb der Platinen P relativ große Restplatinen RP vorgesehen.

Die Funktion der Vorrichtung ist Folgende:
Zunächst wird in einem CAM-System durch manuelles Setzen von Markierungen M1, M2 (siehe Fig. 10) bestimmt, welche Abschnitte des geschnittenen Blechbands 2 abzuwerfende Restplatinen RP sind. Dazu werden innerhalb der Restplatinen RP als erste Markierungen M1 z. B. Kreuze gesetzt. Die Platinen P werden dagegen mit zweiten Markierungen M2 gekennzeichnet, welche in Fig. 10 z. B. Kreise sind.

Sofern die Restplatinen RP klein sind (siehe Fig. 9) erfolgt keine Markierung. In diesem Fall haften die Restplatinen RP nicht am Saugförderer, sondern werden vom ersten Transportband 4 unmittelbar der Gleitfläche 13 und der nachfolgenden Zerkleinerungseinrichtung 12 zugeführt.

Die Markierungen M1, M2 werden vom CAM-System verarbeitet. Das System berechnet insbesondere, welche Druckluftstoß-Einrichtungen zum Abwurf der jeweiligen Restplatinen RP anzusteuern sind. Diese Informationen werden an eine Maschinensteuerung übergeben.

Das Blechband 2 durchläuft die Laserschneidstation 3. Es wird dort geschnitten, so dass es am Auslauf der Laserschneidstation 3 aufeinanderfolgende Abschnitte AT mit im Wesentlichen identischer Schneidgeometrie aufweist. Jeder der Abschnitte AT weist in Transportrichtung eine vorgegebene Länge L bzw. Teilungslänge auf. Jeder der Abschnitte AT umfasst zumindest eine Platine P und zumindest eine an die Platine P angrenzende Restplatine RP (siehe Fig. 9). Das geschnittene Blechband 2 wird mittels des ersten Transportbands 4 in Transportrichtung T transportiert. Das geschnittene Blechband 2 wird anschließend vom Saugförderer 5 übernommen und weiter in Transportrichtung T transportiert. Kleine Restplatinen RP fallen bei der Übernahme des geschnittenen Blechbands sogleich auf die Gleitfläche 13.

Der Saugförderer 5 weist im ersten Abschnitt A1 ein in Transportrichtung T sowie in y-Richtung sich erstreckendes Array aus Druckluftstoß-Einrichtungen auf. Jede der Druckluftstoß-Einrichtungen umfasst eine Saugleitung 10 sowie eine daran angeschlossene Druckluftleitung 11a, welche wahlweise mittels eines Ventils (hier nicht gezeigt) geöffnet und geschlossen werden kann. Sobald sich eine Restplatine RP vollständig in Überdeckung mit dem ersten Abschnitt A1 befindet, werden mittels der Steuerung diejenigen Druckluftstoß-Einrichtungen angesteuert, welche sich in Überdeckung mit der Restplatine RP befinden. Mit den Druckluftstoß-Einrichtungen wird ein Druckluftstoß erzeugt. Infolgedessen bricht der Unterdruck in diesem Bereich zusammen und die Restplatine RP fällt auf die Gleitfläche 13. Sie gleitet der Schwerkraft folgend zur Zerkleinerungseinrichtung 12 und wird dort zerkleinert. Der sich bildende Schrott S wird abgeführt.

Die Platinen P werden hingegen vom ersten Abschnitt A1 des Saugförderers 5 in den zweiten Abschnitt A2 hängend transportiert. Sobald sich die Platinen P in vollständiger Überdeckung mit dem zweiten Transportband 6 befinden, werden die Druckluftstoß-Einrichtungen im zweiten Abschnitt A2 mittels der Steuerung angesteuert, so dass die Platinen P auf das zweite Transportband 6 abgeworfen werden.

Das erste Transportband 4 und die Transportbänder 8 des Saugförderers 5 werden mit derselben Umlaufgeschwindigkeit betrieben. Das zweite Transportband 6 wird vorteilhafterweise mit einer Umlaufgeschwindigkeit betrieben, welche größer als die Umlaufgeschwindigkeit des ersten Transportbands 4 ist. Infolgedessen werden die vom Saugförderer 5 auf das zweite Transportband 6 abgeworfenen Platinen P beschleunigt. Sie werden mit einem größeren Abstand auf dem zweiten Transportband 6 abtransportiert als sie dem Saugförderer 5 zugeführt werden. Das erleichtert das Handling der Platinen P, insbesondere deren Übergabe an einen Stapler oder dgl.

### Bezugszeichenliste

- 1: Fördervorrichtung
- 2: Blechband
- 3: Laserschneidstation
- 4: erstes Transportband
- 5: Saugförderer
- 6: zweites Transportband
- 7: Sammelstation
- 7a: Saugfördereinrichtung
- 8: Transportband
- 9: Unterdruckkanal
- 10: Saugleitung
- 11: Ansaugkanal
- 11a: Druckluftleitung
- 12: Zerkleinerungseinrichtung
- 13: Gleitfläche

- A1: erster Abschnitt
- A2: zweiter Abschnitt
- AT: Abschnitt
- L: Länge
- M1: erste Markierung
- M2: zweite Markierung
- P: Platine
- RP: Restplatine
- S: Schrott
- T: Transportrichtung

## Patentansprüche

1. Verfahren zum Vereinzeln von Platinen mit folgenden Schritten:
Kontinuierliches Fördern eines Blechbands (2) in einer Transportrichtung (T) zu einer Laserschneidstation (3),
mitlaufendes Schneiden des Blechbands (2) mittels zumindest eines Schneidlasers, wobei ein geschnittenes Blechband (2) aus aufeinanderfolgenden Abschnitten (AT) gleicher Schneidgeometrie gebildet wird, wobei jeder der Abschnitte (AT) zumindest eine Platine (P) und zumindest eine an die Platine (P) angrenzende Restplatine (RP) umfasst,
das Verfahren **gekennzeichnet durch** die folgenden Schritte: Transportieren des geschnittenen Blechbands (2) auf einem ersten Transportband (4) in die Transportrichtung (T),
Übernehmen des geschnittenen Blechbands (2) vom ersten Transportband (4) mittels eines mit Unterdruck betriebenen Saugförderers (5),
hängendes Transportieren des geschnittenen Blechbands (2) mittels des Saugförderers (5) in die Transportrichtung (T),
separates Abwerfen der zumindest einen Restplatine (RP) eines jeden Abschnitts (AT) durch ein erstes Unterbrechen des Unterdrucks in vorgegebenen Bereichen des Saugförderers (5),
Transportieren der zumindest einen Platine (P) eines jeden Abschnitts (AT) in Überdeckung mit einem zweiten Transportband (6) und Abwerfen der zumindest einen Platine (P) vom Saugförderer (5) durch ein zweites Unterbrechen des Unterdrucks, und
liegendes Transportieren der vom Saugförderer (5) nacheinander abgeworfenen Platinen (P) in der Transportrichtung (T) zu einer Sammelstation (7).

2. Verfahren nach Anspruch 1, wobei der Saugförderer (5) zum Unterbrechen des Unterdrucks eine Vielzahl von Druckluftstoß-Einrichtungen aufweist, welche aufeinanderfolgend in Transportrichtung (T) und in einer sich quer zur Transportrichtung (T) erstreckenden y-Richtung angeordnet sind, wobei jede Druckluftstoß-Einrichtung wahlweise über ein separat steuerbares Ventil zur Erzeugung eines Druckluftstoßes mit einer Druckluftquelle verbindbar ist.

3. Verfahren nach einem der vorhergehenden Ansprüche, wobei der Unterdruck durch Erzeugen zumindest eines mittels einer Druckluftstoß-Einrichtung erzeugten Druckluftstoßes unterbrochen wird.

4. Verfahren nach Anspruch 2 oder 3, wobei in Abhängigkeit einer Geometrie der zumindest einen Restplatine (RP) in einem zur Herstellung der Platinen (P) hergerichteten CAM-System bestimmte Druckluftstoß-Einrichtungen ausgewählt und an eine Steuerung übergeben werden.

5. Verfahren nach Anspruch 4, wobei die ausgewählten Druckluftstoß-Einrichtungen zum Abwurf der zumindest einen Restplatine (RP) mittels der Steuerung in Abhängigkeit des Transportwegs des Blechbands (2) zur Erzeugung eines Druckluftstoßes angesteuert werden.

6. Verfahren nach einem der vorhergehenden Ansprüche, wobei die Restplatinen (RP) in eine Restplatinen-Abführvorrichtung abgeworfen werden, welche zwischen dem ersten Transportband (4) und dem zweiten Transportband (6) angeordnet ist.

7. Verfahren nach Anspruch 6, wobei die Restplatinen (RP) in der Restplatinen-Abführvorrichtung zerkleinert werden.

8. Verfahren nach einem der vorhergehenden Ansprüche, wobei eine erste Transportgeschwindigkeit des ersten Transportbands (4) und des Saugförderers (5) kleiner als eine zweite Transportgeschwindigkeit des zweiten Transportbands (6) ist.

9. Verfahren nach einem der vorhergehenden Ansprüche, wobei die Platinen (P) in der Sammelstation (7) gestapelt werden.

10. Vorrichtung zum Vereinzeln von Platinen (P), umfassend:
eine Fördervorrichtung (1) zum kontinuierlichen Fördern eines Blechbands (2) in einer Transportrichtung (T) zu einer Laserschneidstation (3),
eine Laserschneidstation (3) mit zumindest einem Schneidlaser zum mitlaufenden Schneiden des Blechbands (2), so dass ein geschnittenes Blechband (2) aus aufeinanderfolgenden Abschnitten (AT) gleicher Schneidgeometrie gebildet wird, wobei jeder der Abschnitte (AT) zumindest eine Platine (P) und zumindest eine an die Platine (P) angrenzende Restplatine (RP) umfasst,
**dadurch gekennzeichnet, dass** die Vorrichtung weiter umfasst:
ein erstes Transportband (4) zum Transportieren des geschnittenen Blechbands (2) stromabwärts der Laserschneidstation (3) in die Transportrichtung (T),
einen mittels Unterdruck betriebenen Saugförderer (5) zum Übernehmen des geschnittenen Blechbands (2) vom ersten Transportband (4) und zum hängenden Transportieren des geschnittenen Blechbands (2) in die Transportrichtung (T),
eine Einrichtung zum separaten Abwerfen der zumindest einen Restplatine (RP) eines jeden Abschnitts (AT) durch ein erstes Unterbrechen des Unterdrucks in vorgegebenen Bereichen des Saugförderers (5),
ein in teilweiser Überdeckung mit dem Saugförderer (5) angeordnetes zweites Transportband (6) zur Aufnahme der vom Saugförderer (5) durch ein zweites Unterbrechen des Unterdrucks abgeworfenen zumindest einen Platine (P) und zum liegenden Transportieren der nacheinander abgeworfenen Platinen (P) in der Transportrichtung (T) zu einer Sammelstation (7).

11. Vorrichtung nach Anspruch 10, wobei der Saugförderer (5) eine Vielzahl von Druckluftstoß-Einrichtungen aufweist, welche aufeinanderfolgend in Transportrichtung (T) und in einer sich quer zur Transportrichtung (T) erstreckenden y-Richtung angeordnet sind, wobei jede der Druckluftstoß-Einrichtungen wahlweise über ein separat steuerbares Ventil zur Erzeugung eines Druckluftstoßes mit einer Druckluftquelle verbindbar ist.

12. Vorrichtung nach Anspruch 10 oder 11, wobei ein CAM-System zur Herstellung der Platinen (P) so hergerichtet ist, dass in Abhängigkeit einer Geometrie der zumindest einen Restplatine (RP) bestimmte Druckluftstoß-Einrichtungen ausgewählt und an eine Steuerung übergeben werden können.

13. Vorrichtung nach Anspruch 12, wobei die Steuerung so hergerichtet ist, dass die ausgewählten Druckluftstoß-Einrichtungen zum Abwurf der zumindest einen Restplatine (RP) in Abhängigkeit des Transportwegs (T) des Blechbands (2) zur Erzeugung eines Druckluftstoßes angesteuert werden.

14. Vorrichtung nach einem der Ansprüche 10 bis 13, wobei zwischen dem ersten Transportband (4) und dem zweiten Transportband (6) eine Restplatinen-Abführvorrichtung zur Aufnahme abgeworfener Restplatinen (RP) vorgesehen ist.

15. Vorrichtung nach Anspruch 14, wobei die Restplatinen-Abführvorrichtung eine Zerkleinerungseinrichtung (12) zum Zerkleinern der Restplatinen (RP) umfasst.

16. Vorrichtung nach einem der Ansprüche 10 bis 15, wobei eine erste Transportgeschwindigkeit (T) des ersten Transportbands (4) und des Saugförderers (5) kleiner als eine zweite Transportgeschwindigkeit des zweiten Transportbands (6) ist.

17. Vorrichtung nach einem der Ansprüche 10 bis 16, wobei stromabwärts des zweiten Transportbands (6) zumindest eine Stapeleinrichtung zum Sammeln der Platinen (P) vorgesehen ist.

## Claims

1. A method for separating blanks with the following steps:
continuous conveying of a sheet metal strip (2) in a transport direction (T) to a laser cutting station (3),
concurrently cutting the sheet metal strip (2) by means of at least one cutting laser, a cut sheet metal strip (2) being formed from successive sections (AT) of the same cutting geometry, each of the sections (AT) comprising at least one blank (P) and at least one residual blank (RP) adjacent to the blank (P),
the method **characterized by** the following steps:
transporting the cut sheet metal strip (2) on a first conveyor belt (4) in the transport direction (T),
transfer of the cut sheet metal strip (2) from the first conveyor belt (4) by means of a suction conveyor (5) operated by negative pressure,
suspended transport of the cut sheet metal strip (2) by means of the suction conveyor (5) in the transport direction (T),
separately ejecting the at least one residual blank (RP) of each section (AT) by first interrupting the negative pressure in predetermined areas of the suction conveyor (5),
transporting the at least one blank (P) of each section (AT) into overlap with a second conveyor belt (6) and ejecting the at least one blank (P) from the suction conveyor (5) by a second interruption of the negative pressure, and
transporting the blanks (P) discharged one after the other by the suction conveyor (5) in the transport direction (T) to a collecting station (7).

2. The method according to claim 1, wherein the suction conveyor (5) has a plurality of compressed air blast devices for interrupting the negative pressure, which are arranged successively in the transport direction (T) and in a y-direction extending transversely to the transport direction (T), wherein each compressed air blast device can be selectively connected to a compressed air source via a separately controllable valve for generating a compressed air surge.

3. The method according to any one of the preceding claims, wherein the negative pressure is interrupted by generating at least one compressed air shock produced by means of a compressed air blast.

4. The method according to claim 2 or 3, wherein specific compressed air blast devices are selected in dependence on a geometry of the at least one residual blank (RP) in a CAM system set up for the production of the blanks (P) and are transferred to a controller.

5. The method according to claim 4, wherein the selected compressed air blast devices for ejecting the at least one residual blank (RP) are controlled by means of the control system as a function of the transport path of the sheet metal strip (2) for generating a compressed air impact.

6. The method according to any of the preceding claims, wherein the residual blanks (RP) are discharged into a residual blank discharge device arranged between the first conveyor belt (4) and the second conveyor belt (6).

7. The method according to claim 6, wherein the residual blank (RP) is crushed in the residual blank discharge device

8. The method according to any one of the preceding claims, wherein a first transport speed of the first transport belt (4) and the suction conveyor (5) is smaller than a second transport speed of the second transport belt (6).

9. The method according to any of the preceding claims, wherein the blanks (P) are stacked in the collecting station (7).

10. Apparatus for separating blanks (P), comprising:
a conveyor (1) for continuously conveying a sheet metal strip (2) in a transport direction (T) to a laser cutting station (3),
a laser cutting station (3) having at least one cutting laser for concurrently cutting the sheet metal strip (2) so that a cut sheet metal strip (2) is formed from successive sections (AT) of the same cutting geometry, each of the sections (AT) comprising at least one blank (P) and at least one residual blank (RP) adjacent to the blank (P),
**characterized in that** the apparatus further comprises
a first conveyor belt (4) for transporting the cut sheet metal strip (2) downstream of the laser cutting station (3) in the transport direction (T),
a suction conveyor (5) operated by means of negative pressure for taking over the cut sheet metal strip (2) from the first conveyor belt (4) and for transporting the cut sheet metal strip (2) overhead in the transport direction (T),
a device for separately ejecting the at least one residual blank (RP) of each section (AT) by first interrupting the negative pressure in predetermined areas of the suction conveyor (5),
a second conveyor belt (6) arranged in partial overlap with the suction conveyor (5) for receiving the at least one blank (P) discharged from the suction conveyor (5) by a second interruption of the negative pressure and for transporting the successively discharged blanks (P) horizontally in the transport direction (T) to a collecting station (7).

11. The apparatus according to claim 10, wherein the suction conveyor (5) has a plurality of compressed air blast devices which are arranged successively in the transport direction (T) and in a y-direction extending transversely to the transport direction (T), each of the compressed air blast devices being selectively connectable to a compressed air source via a separately controllable valve for generating a compressed air surge.

12. The apparatus according to claim 10 or 11, wherein a CAM system for producing the blanks (P) is set up in such a way that, as a function of a geometry of the at least one residual blank (RP), specific compressed air blast devices can be selected and transferred to a controller.

13. The apparatus according to claim 12, wherein the control is arranged such that the selected compressed air blast devices for ejecting the at least one residual blank (RP) are controlled in dependence on the transport path (T) of the sheet metal strip (2) for generating a compressed air impact.

14. The apparatus according to any one of claims 10 to 13, wherein a residual blank removal device for receiving discarded residual blanks (RP) is provided between the first conveyor belt (4) and the second conveyor belt (6).

15. The apparatus according to claim 14, wherein the residual blank removal apparatus comprises a shredding device (12) for comminuting the residual blanks (RP).

16. The apparatus according to any one of claims 10 to 15, wherein a first transport speed (T) of the first transport belt (4) and the suction conveyor (5) is lower than a second transport speed of the second transport belt (6).

17. The apparatus according to any one of claims 10 to 16, wherein at least one stacking device for collecting the blanks (P) is provided downstream of the second conveyor belt (6).

## Revendications

1. Procédé de séparation de plaques, comprenant les étapes suivantes consistant à :
transporter de manière continue une bande de tôle (2) dans un sens de transport (T) jusqu'à une station de découpe au laser (3),
découper en même temps la bande de tôle (2) à l'aide d'au moins un laser de découpage, une bande de tôle (2) découpée étant réalisée à partir de sections (AT) successives ayant la même géométrie de coupe, chaque section (AT) comprenant au moins une plaque (P) et au moins une plaque de rebut (RP) adjacente à la plaque (P),
le procédé étant **caractérisé par** les étapes suivantes consistant à :
transporter la bande de tôle (2) découpée sur une première courroie transporteuse (4) dans le sens de transport (T),
transférer la bande de tôle (2) découpée de la première courroie transporteuse (4) à l'aide d'un convoyeur par aspiration (5) actionné par dépression,
transporter de manière suspendue la bande de tôle (2) découpée à l'aide du convoyeur par aspiration (5) dans le sens de transport (T),
décharger séparément la ou les plaques de rebut (RP) de chaque section (AT) en interrompant une première fois la dépression dans des zones prédéterminées du convoyeur par aspiration (5),
transporter la ou les plaques (P) de chaque section (AT) en recouvrement avec une deuxième courroie transporteuse (6) et décharger la ou les plaques (P) du convoyeur par aspiration (5) en interrompant une deuxième fois la dépression, et
transporter horizontalement les plaques (P) déchargées les unes après les autres par le convoyeur par aspiration (5) jusqu'à une station de collecte (7) dans le sens de transport (T).

2. Procédé selon la revendication 1, en ce que le convoyeur par aspiration (5) pour l'interruption de la dépression comporte une pluralité de dispositifs de jet d'air comprimé qui sont disposés successivement dans le sens de transport (T) et dans un sens y s'étendant de manière transversale au sens de transport (T), en ce que chaque dispositif de jet d'air comprimé peut être raccordé sélectivement à une source d'air comprimé par l'intermédiaire d'une vanne à commande séparée pour la génération d'un jet d'air comprimé.

3. Procédé selon l'une des revendications précédentes, en ce que la dépression est interrompue par la génération d'au moins un jet d'air comprimé généré à l'aide du dispositif de jet d'air comprimé.

4. Procédé selon la revendication 2 ou 3, en ce qu'en fonction d'une géométrie de la ou des plaques de rebut (RP), des dispositifs de jet d'air comprimé déterminés sont sélectionnés dans un système FAO conçu pour la fabrication des plaques (P) et transmis à une commande.

5. Procédé selon la revendication 4, en ce que les dispositifs de jet d'air comprimé sélectionnés pour le déchargement de la ou des plaques de rebut (RP) sont activés à l'aide de la commande en fonction du trajet de transport de la bande de tôle (2) pour la génération d'un jet d'air comprimé.

6. Procédé selon l'une des revendications précédentes, en ce que les plaques de rebut (RP) sont déchargées dans un dispositif d'évacuation de plaques de rebut, lequel est disposé entre la première courroie transporteuse (4) et la deuxième courroie transporteuse (6).

7. Procédé selon la revendication 6, en ce que les plaques de rebut (RP) sont broyées dans le dispositif d'évacuation de plaques de rebut.

8. Procédé selon l'une des revendications précédentes, en ce qu'une première vitesse de transport de la première courroie transporteuse (4) et du convoyeur par aspiration (5) est inférieure à une deuxième vitesse de transport de la deuxième courroie transporteuse (6).

9. Procédé selon l'une des revendications précédentes, en ce que les plaques (P) sont empilées dans la station de collecte (7).

10. Dispositif de séparation de plaques (P) comprenant :
un convoyeur (1) pour le transport continu d'une bande de tôle (2) dans un sens de transport (T) jusqu'à une station de découpe au laser (3),
une station de découpe au laser (3) avec au moins un laser de découpage pour le découpage simultané de la bande de tôle (2), de sorte qu'une bande de tôle (2) découpée est réalisée à partir de sections (AT) successives ayant la même géométrie de coupe, en ce que chaque section (AT) comprend au moins une plaque (P) et au moins une plaque de rebut (RP) adjacente à la plaque (P),
**caractérisé en ce que** le dispositif comprend en outre :
une première courroie transporteuse (4) destinée au transport de la bande de tôle (2) découpée en aval de la station de découpe au laser (3) dans le sens de transport (T),
un convoyeur par aspiration (5) actionné par dépression pour transférer la bande de tôle (2) découpée de la première courroie transporteuse (4) et pour transporter de manière suspendue la bande de tôle (2) découpée dans le sens de transport (T),
un dispositif destiné au déchargement séparé d'une ou des plaques de rebut (RP) de chaque section (AT) en interrompant une première fois la dépression dans la zone prédéterminée du convoyeur par aspiration (5),
une deuxième courroie transporteuse (6) disposée en recouvrement partiel avec le convoyeur par aspiration (5) pour la réception de la ou des plaques (P) déchargées par le convoyeur par aspiration (5) en interrompant une deuxième fois la dépression et pour le transport horizontal des plaques (P) déchargées successivement dans le sens de transport jusqu'à la station de collecte (7).

11. Dispositif selon la revendication 10, en ce que le convoyeur par aspiration (5) comporte une pluralité de dispositifs de jet d'air comprimé, qui sont disposés successivement dans le sens de transport (T) et dans un sens y s'étendant de manière transversale au sens de transport (T), en ce que chaque dispositif de jet d'air comprimé peut être raccordé sélectivement à une source d'air comprimé par l'intermédiaire d'une vanne à commande séparée pour la génération d'un jet d'air comprimé.

12. Dispositif selon la revendication 10 ou 11, en ce qu'un système FAO pour la fabrication des plaques (P) est conçu de telle sorte qu'en fonction d'une géométrie de la ou des plaques de rebut (RP), des dispositifs de jet d'air comprimé déterminés sont sélectionnés et peuvent être transmis à une commande.

13. Dispositif selon la revendication 12, en ce que la commande est conçue de telle sorte que les dispositifs de jet d'air comprimé sélectionnés sont activés pour décharger la ou les plaques de rebut (RP) en fonction du sens de transport (T) de la bande de tôle (2) pour générer un jet d'air comprimé.

14. Dispositif selon l'une des revendications 10 à 13, en ce qu'un dispositif d'évacuation de plaques de rebut pour la réception de plaques de rebut (RP) déchargées est prévu entre la première courroie transporteuse (4) et la deuxième courroie transporteuse (6).

15. Dispositif selon la revendication 14, en ce que le dispositif d'évacuation de plaques de rebut comprend un dispositif de broyage (12) destiné à broyer les plaques de rebut (RP).

16. Dispositif selon l'une des revendications 10 à 15, en ce qu'une première vitesse de transport (T) de la première courroie transporteuse (4) et du convoyeur par aspiration (5) est inférieure à une deuxième vitesse de transport de la deuxième courroie transporteuse (6).

17. Dispositif selon l'une des revendications 10 à 16, en ce qu'au moins un dispositif d'empilage destiné à collecter les plaques (P) est prévu en aval de la deuxième courroie transporteuse (6).
